# EUROPÄISCHE PATENTSCHRIFT

(11) **EP 0 560 273 B1**
(45) Veröffentlichungstag und Bekanntmachung des Hinweises auf die Patenterteilung: **09.07.1997**
(21) Anmeldenummer: 93103733.7
(22) Anmeldetag: 09.03.1993
(51) Int. Cl.: A61H 15/00, A61G 15/00

(54) **Entspannungsgerät zur Geburtsvorbereitung**
Relaxation device for preparing for childbirth
Appareil de relaxation pour se préparer à un accouchement

(30) Priorität: 10.03.1992 DE 4207540
(43) Veröffentlichungstag der Anmeldung: 15.09.1993
(73) Patentinhaber: Mancarella, Donatello, Dr., 42699 Solingen (DE)
(72) Erfinder: Mancarella, Donatello, Dr., 42699 Solingen (DE)
(74) Vertreter: Stachow, Ernst-Walther, Prof. Dr.

(56) Entgegenhaltungen:
- WO-A-88/03401
- CA-A- 1 267 052
- DE-U- 8 516 040
- US-A- 3 125 377

## Beschreibung

Die Erfindung betrifft ein Entspannungsgerät zur Geburtsvorbereitung. Ein solches Entspannungsgerät soll insbesondere in den Phasen vor der Geburt zu einer Massage und Entspannung der Beckenbodenmuskulatur und somit zu einer besseren Verarbeitung der Dehnungsschmerzen im Beckenbodenbereich dienen.

Als Entspannungsgeräte dieser Art sind bisher mit Luft gefüllte Bälle bekannt, auf die sich die Gebärende hinsetzt und durch kreisende Bewegung des Beckens eine Massagewirkung erhält.

Trotz dieser Massagewirkung wird jedoch beim Aufsetzen auf den Ball der Beckenboden in vertikaler Richtung nach oben komprimiert. Geburtsmechanisch ist jedoch gerade eine Entspannung in waagerechter Richtung, d. h. vom Beckenboden nach außen und damit nach unten wünschenswert. In dieser Beziehung wird durch die bisher in Form von Bällen bekannten Entspannungsgeräte das Gegenteil bewirkt.

Ein weiterer wesentlicher Nachteil der bisher verwendeten Bälle besteht darin, daß die Gebärende darauf eine instabile und somit unsichere Sitzposition einnimmt. Es besteht die Gefahr, daß die Gebärende bei Durchführung der kreisenden Bewegung vom Ball abrutscht oder mit diesem umkippt, was insbesondere in der Pressphase zu Risiken führen kann.

Durch den Ball wird weiterhin der Zugang zur Vagina für Untersuchungen in den Phasen vor der Geburt versperrt. Eine zur Überwachung des Kindes angebrachte Elektrode kann verrutschen und somit die Übertragung der Überwachungssignale gestört werden.

Der Erfindung liegt die Aufgabe zugrunde, zur Vermeidung der oben genannten Nachteile ein Entspannungsgerät zur Geburtsvorbereitung zu entwickeln, womit eine Entspannung der Beckenbodenmuskulatur insbesondere in waagerechter Richtung gewahrleistet ist, eine stabile Sitzposition erreicht wird und der Zugang zur Vagina für Untersuchungen und Kontrollen offengehalten wird.

Die Aufgabe wird erfindungsgemäß dadurch gelöst, daß das Entspannungsgerät aus zwei im wesentlichen gleich gestalteten ballon- oder ringförmigen Körpern besteht, die so angeordnet und miteinander verbunden sind, daß sie bei Auflage auf einer Bodenfläche in ihrem oberen Bereich durch einen sich nach unten verengenden Spalt voneinander getrennt sind und an ihrer Oberseite eine Sitzfläche für eine sich auf beide Körper niedersetzende Person bilden.

Aufgrund des Spaltes zwischen den beiden Körpern wird durch Bewegung des Beckens der auf den beiden Körpern sitzenden Gebärenden eine Entspannung der Beckenbodenmuskulatur in waagerechter Richtung, wie sie geburtsmechanisch erwünscht ist, erreicht. Der trichterförmige Spalt bewirkt zusammen mit der sich über die Oberseite der beiden Körper erstreckenden breiten Sitzfläche eine sanfte waagerechte Traktion der Glutealmuskulatur und damit einen zielgerichteten Einsatz der Kräfte in vertikaler Richtung. Damit ist ein autogenes Training der in Anspruch genommenen Beckenbodenmuskulatur möglich. Rhytmische Bewegungen auf den beiden ballonförmigen Körpern führen zu einer besseren Verarbeitung der Dehnungsschmerzen im Beckenbodenbereich während der Pressphase.

Die beiden miteinander verbundenen ballonförmigen Körper schaffen eine stabile und sichere Sitzposition für die Gebärende. Ein seitliches Abrutschen vom Entspannungsgerät oder Umkippen desselben wird vermieden.

Aufgrund des zwischen den beiden Körpern angeordneten trichterförmigen Spaltes bleibt der Zugang zur Vagina für Untersuchungen und Kontrollen frei. Elektroden zur Überwachung des Kindes können ungehindert angebracht und entfernt werden. Die Überwachungssignale werden ungestört übertragen. Weiterhin können Flüssigkeiten, wie Fruchtwasser oder Blut ungehindert abfließen.

In einer bevorzugten Ausbildung der beiden Körper sind diese im wesentlichen rotationssymmetrisch bezüglich einer Achse ausgebildet, die die Verbindungslinie zwischen den beiden Körpern darstellt. Mit den so gestalteten Körpern können Rollbewegungen parallel zur Verbindungslinie durchgeführt werden. Durch Vor- und Zurückrollen ist ein rhytmischer Bewegungsablauf möglich, der die Massage- und Entspannungswirkung erhöht.

In einer Weiterbildung der Erfindung können die beiden Körper im wesentlichen spiegelsymmetrisch bezüglich der zur Symmetrieachse senkrechten Mittelebene ausgebildet sein. Diese Gestaltung ist nicht nur herstellungstechnisch zweckmäßig sondern erlaubt darüber hinaus auch weitere rhytmische Bewegungen insbesondere in Richtung der Verbindungslinie.

Bei einem bevorzugten Ausführungsbeispiel weisen die beiden Körper im wesentlichen die Gestalt eines Rings mit kreisförmigem oder ovalem Querschnitt auf. Die beiden Körper können jedoch auch in jeder anderen geeigneten Gestalt ausgebildet sein, z. B. in der Gestalt einer in Richtung der Symmetrieachse gequetschten Kugel oder zweier an ihrer Peripherie miteinander verbundenen Kugelkalotten. Bei den erwähnten Ausführungen fällt der Spalt zwischen den beiden Körpern relativ steil und tief ab, so daß die oben genannten Vorteile der Erfindung optimal verwirklicht werden.

Zumindest im Bereich des Spaltes können die beiden Körper ringförmige Abstufungen oder Rippen aufweisen. Die Abstufungen bzw. Rippen dienen zur Verstärkung der Körper im Bereich des Spaltes und verhindern eine zu starke Traktion der Körper in waagerechter Richtung beim Aufsitzen der Gebärenden. Vorzugsweise erstrecken sich die ringförmigen Abstufungen oder Rippen über die gegenüberliegenden Hälften der Körper.

Als Material der beiden Körper kann jedes geeignete Material gewählt werden, das genügend elastisch zur Durchführung von Bewegungen und weich zur Bildung einer entspannten Sitzposition ist. Die beiden Körper können insbesondere hohl sein und eine Füllung aus Luft, Wasser, einem Gel, oder schaumartigen oder anderen geeigneten Materialien aufweisen.

In einer bevorzugten Ausführung der Erfindung sind die beiden Körper durch eine Achse miteinander verbunden, die durch Durchgangsöffnungen in den beiden Körpern geführt ist. Die Achse kann an ihren beiden Enden Befestigungsmittel zur Anlage an die beiden voneinander abgewandten Seiten der Körper unter Pressdruck aufweisen. Es kann sich dabei um eine starre oder flexible Achse handeln.

In einer besonderen Ausbildung weist die Achse an ihren beiden Enden ein Gewinde auf. Die Befestigungsmittel können dann eine Mutter und ein zwischen dem jeweiligen Körper und der Mutter formschlüssig angeordnetes Halteteil umfassen. Die Muttern werden dann so auf das Gewindeende der Achsen aufgeschraubt, daß alle Teile unter Pressdruck aneinander anliegen.

Insbesondere kann das Halteteil an die Form der Körper in dem Bereich, in dem das Halteteil an dem jeweiligen Körper anliegt, angepaßt sein.

In einer bevorzugten Ausbildung weist das Halteteil an seiner vom jeweiligen Körper abgewandten Stirnseite einen Ringförmigen Flansch auf, der als Griff ausgebildet ist. In anderen Ausführungen kann ein Griff auch an den voneinander abgewandten Seiten der Körper angeordnet oder in die betreffenden Seiten der Körper eingelassen sein.

Daneben schließt die Erfindung auch alle anderen geeigneten Verbindungen zwischen den beiden Körpern ein. Insbesondere können die beiden Körper durch Verschweißen miteinander verbunden sein.

Ein Ausführungsbeispiel der Erfindung wird im folgenden anhand der Zeichnung näher beschrieben. Es zeigen:
- Fig. 1: eine Vorderansicht eines Entspannungsgerätes,
- Fig. 2: eine Seitenansicht des in Fig. 1 dargestellten Entspannungsgerätes und
- Fig. 3: einen Schnitt durch das in Fig. 1 dargestellte Entspannungsgerät.

Wie aus der Zeichnung hervorgeht, besteht das Entspannungsgerät aus zwei gleichgestalteten ringförmigen Körpern 1 und 2 mit kreisförmigem Querschnitt. Die beiden Körper 1 und 2 sind durch eine Achse 3, deren Durchmesser etwa dem Innendurchmesser der beiden ringförmigen Körper 1 und 2 entspricht, miteinander verbunden.

Zwischen den beiden ringförmigen Körpern 1 und 2 ist ein Zwischenring 4 kleinerer Abmessungen angeordnet. Der Zwischenring 4 hält die beiden Körper 1 und 2 in einem gewissen Abstand voneinander, so daß sie in ihrem oberen und ebenfalls unteren Bereich durch einen sich nach unten verengenden Spalt 5 voneinander getrennt sind. Die Körper 1 und 2 und der Zwischenring 4 sind so bemessen, daß die Oberseite der Anordnung eine Sitzfläche für eine Person bildet. Der Spalt 5 zwischen den beiden Körpern 1 und 2 ermöglicht bei Bewegung des Beckens der auf den beiden Körpern 1 und 2 sitzenden Person eine Entspannung der Beckenbodenmuskulatur in waagerechter Richtung, wie sie Geburtsmechanisch erwünscht ist.

Die Achse 3 weist an ihren beiden Enden Befestigungsmittel zur Anlage an die beiden voneinander abgewandten Seiten der Körper 1 und 2 unter Pressdruck auf.

Wie insbesondere in Fig. 3 gezeigt ist, ist die Achse 3 an ihren beiden Enden mit einem Gewinde 6 versehen. Die Befestigungsmittel umfassen je eine Mutter 7 und ein zwischen den jeweiligen Körpern 1 bzw. 2 und der Mutter 7 formschlüssig angeordnetes Halteteil 8. Das Halteteil 8 ist an der dem Körper 1 bzw. 2 zugewanten Seite trichterförmig mit konkaver Außenseite gestaltet, so daß es sich in diesem Bereich an den jeweiligen Körper 1 bzw. 2 anlegt. Weiterhin weist das Halteteil 8 an seiner vom jeweiligen Körper 1 bzw. 2 abgewandten Stirnseite einen ringförmigen Flansch 9 auf, an dem ein ringförmiger Haltegriff 10 angeordnet ist.

Um ein Ablösen der Muttern 7 von der Achse 3 zu verhindern, kann eine geeignete Sicherung (in der Zeichnung nicht dargestellt) vorgesehen sein.

### Bezugszeichenliste

- 1: ringförmiger Körper
- 2: ringförmiger Körper
- 3: Achse
- 4: Zwischenring
- 5: Spalt
- 6: Gewinde
- 7: Mutter
- 8: Halteteil
- 9: ringförmiger Flansch
- 10: Griff

## Patentansprüche

1. Entspannungsgerät zur Geburtsvorbereitung, **gekennzeichnet durch** zwei im wesentlichen gleich gestaltete ballon- oder ringförmige Körper (1, 2), die so angeordnet und miteinander verbunden sind, daß sie bei Auflage auf einer Bodenfläche in ihrem oberen Bereich durch einen sich nach unten verengenden Spalt (5) voneinander getrennt sind und an ihrer Oberseite eine Sitzfläche für eine sich auf beide Körper (1, 2) niederlassende Person bilden.

2. Entspannungsgerät nach Anspruch 1, **dadurch gekennzeichnet**, daß die beiden Körper (1, 2) im wesentlichen rotationssymmetrisch bezüglich einer Achse ausgebildet sind, die die Verbindungslinie zwischen den beiden Körpern darstellt.

3. Entspannungsgerät nach Anspruch 2, **dadurch gekennzeichnet**, daß die beiden Körper (1, 2) im wesentlichen spiegelsymmetrisch bezüglich der zur Symmetrieachse senkrechten Mittelebene sind.

4. Entspannungsgerät nach Anspruch 3, **dadurch gekennzeichnet**, daß die beiden Körper (1, 2) im wesentlichen die Gestalt eines Rings mit kreisförmigem oder ovalem Querschnitt aufweisen.

5. Entspannungsgerät nach Anspruch 4, **dadurch** **gekennzeichnet**, daß zwischen den beiden ringförigen Körpern (1, 2) ein Zwischenring (4) kleinerer Abmessungen angeordnet ist.

6. Entspannungsgerät nach einem der Ansprüche 1 bis 5, **dadurch gekennzeichnet**, daß die beiden Körper (1, 2) zumindest im Bereich des Spaltes (5) ringförmige Abstufungen oder Rippen aufweisen.

7. Entspannungsgerät nach einem der Ansprüche 1 bis 6, **dadurch gekennzeichnet**, daß die beiden Körper (1, 2) durch eine Achse (3) miteinander verbunden sind, die durch Durchgangsöffnungen in den beiden Körper (1, 2) geführt ist und an ihren Enden Befestigungsmittel zur Anlage an die beiden voneinander abgewandten Seiten der Körper (1, 2) unter Pressdruck aufweist.

8. Entspannungsgerät nach Anspruch 7, **dadurch gekennzeichnet**, daß die Achse (3) an ihren beiden Enden ein Gewinde (6) aufweist und die Befestigungsmittel je eine Mutter (7) und ein zwischen dem jeweiligem Körper (1, 2) und der Mutter (7) formschlüssig angeordnetes Halteteil (8) umfassen.

9. Entspannungsgerät nach Anspruch 8, **dadurch gekennzeichnet**, daß das Halteteil (8) an die Form der Körper (1, 2) in dem Bereich, in dem das Halteteil (8) an dem jeweiligen Körper (1, 2) anliegt, angepaßt ist.

10. Entspannungsgerät nach Anspruch 9, **dadurch gekennzeichnet**, daß das Halteteil (8) an seiner vom jeweiligen Körper (1, 2) abgewandten Stirnseite einen ringförmigen Flansch (9) aufweist, der als Griff (10) ausgebildet ist.

11. Entspannungsgerät nach einem der Ansprüche 1 bis 6, **dadurch gekennzeichnet**, daß die beiden Körper (1, 2) durch Verschweißen miteinander verbunden sind.

12. Entspannungsgerät nach einem der Ansprüche 1 bis 11, **dadurch gekennzeichnet**, daß die beiden Körper (1, 2) hohl und mit Luft gefüllt sind.

## Claims

1. Relaxation device for preparing for childbirth, **characterised in that** two essentially identical balloon or ring-shaped bodies (1, 2), which are arranged and connected to one another in such a way that, when set down on a floor surface, their upper sections are separated from one another by a gap (5) which narrows in the downward direction and their top sides form a seat for a person sitting on both bodies (1, 2).

2. Relaxation device as per Claim 1, **characterised in that** the two bodies (1, 2) are designed to be essentially rotationally symmetrical in relation to an axis which forms the connecting line between the two bodies.

3. Relaxation device as per Claim 2, **characterised in that** the two bodies (1, 2) are essentially mirror symmetrical in relation to the centre plane perpendicular to the axis of symmetry.

4. Relaxation device as per Claim 3, **characterised in that** the two bodies (1, 2) essentially display the form of a ring with a circular or oval cross-section.

5. Relaxation device as per Claim 4, **characterised in that** a smaller intermediate ring (4) is arranged between the two ring-shaped bodies (1, 2).

6. Relaxation device as per one of the Claims 1 to 5, **characterised in that** the two bodies (1, 2) display annular gradations or ribs, at least in the area of the gap (5).

7. Relaxation device as per one of the Claims 1 to 6, **characterised in that** the two bodies (1, 2) are connected to one another by a shaft (3), which passes through through-holes in the two bodies (1, 2) and displays fastening elements at its ends for positioning against the two outward-facing sides of the bodies (1, 2) under pressure.

8. Relaxation device as per Claim 7, **characterised in that** the shaft (3) displays a thread (6) at its two ends and the fastening elements each comprise a nut (7) and a retaining element (8) arranged in form-fitting fashion between the respective body (1, 2) and the nut (7).

9. Relaxation device as per Claim 8, **characterised in that** the retaining element (8) is matched to the shape of the bodies (1, 2) in the area in which the retaining element (8) comes into contact with the respective body (1, 2).

10. Relaxation device as per Claim 9, **characterised in that** the retaining element (8) displays an annular flange (9) designed as a grip (10) on the face pointing away from the respective body (1, 2).

11. Relaxation device as per one of the Claims 1 to 6, **characterised in that** the two bodies (1, 2) are connected to one another by welding.

12. Relaxation device as per one of the Claims 1 to 11, **characterised in that** the two bodies (1, 2) are hollow and filled with air.

## Revendications

1. Appareil de relaxation pour se préparer à un accouchement, caractérisé par deux corps (1, 2) en forme de ballon ou d'anneau de configuration essentiellement similaire disposés et reliés l'un à l'autre de telle manière qu'en cas d'appui sur une surface, ils sont séparés l'un de l'autre par une fente (5) se rétrécissant vers le bas et qu'ils forment à leur face supérieure une surface de siège pour une personne prenant place sur les deux corps (1, 2).

2. Appareil de relaxation suivant revendication 1, caractérisé en ce que les deux corps (1, 2) sont réalisés essentiellement en symétrie rotatoire par rapport à un axe représentant la ligne de jonction entre les deux corps.

3. Appareil de relaxation suivant revendication 2, caractérisé en ce que les deux corps (1, 2) sont essentiellement en symétrie inversée par rapport au plan médian perpendiculaire à l'axe de symétrie.

4. Appareil de relaxation suivant revendication 3, caractérisé en ce que les corps (1, 2) se présentent essentiellement sous la forme d'un anneau de section circulaire ou ovale.

5. Appareil de relaxation suivant revendication 4, caractérisé en ce qu'un anneau intermédiaire (4) de dimensions plus petites est disposé entre les deux corps annulaires (1, 2).

6. Appareil de relaxation suivant une des revendications 1 à 5, caractérisé en ce que les deux corps (1, 2) présentent, au moins dans la zone de la fente (5), des gradations ou nervures annulaires.

7. Appareil de relaxation suivant une des revendications 1 à 6, caractérisé en ce que les deux corps (1, 2) sont reliés par un axe (3) conduit à travers de trous de passage dans les deux corps (1, 2) et qui présente, à ses bouts, des moyens de fixation pour l'appui, sous pression, des deux faces de corps détournées l'une de l'autre.

8. Appareil de relaxation suivant revendication 7, caractérisé en ce que l'axe (3) présente à ses deux bouts un filetage (6) et que les moyens de fixation comportent chacun un écrou (7) et une pièce de retenue (8) de forme adaptée disposée entre le corps respectif (1, 2) et l'écrou (7).

9. Appareil de relaxation suivant revendication 8, caractérisé en ce que la pièce de retenue (8) est adaptée à la forme des corps (1, 2) dans la zone où la pièce de retenue (8) s'applique contre le corps respectif (1, 2).

10. Appareil de relaxation suivant revendication 9, caractérisé en ce que la pièce de retenue (8) présente, à son front détourné du corps (1, 2) respectif, une bride annulaire (9) conçue comme poignée (10).

11. Appareil de relaxation suivant une des revendications 1 à 6, caractérisé en ce que les deux corps (1, 2) sont unis par soudage.

12. Appareil de relaxation suivant une des revendications 1 à 11, caractérisé en ce que les deux corps (1, 2) sont creux et remplis d'air.
